# FASCICULE DE BREVET EUROPEEN

(11) **EP 2 591 462 B1**
(45) Date de publication et mention de la délivrance du brevet: **22.01.2014**
(21) Numéro de dépôt: 11739000.5
(22) Date de dépôt: 30.06.2011
(51) Int. Cl.: G07B 15/04, G07F 17/24, G08G 1/14

(54) **DISPOSITIF DE CONTROLE DU STATIONNEMENT AVEC ALLOCATION DYNAMIQUE D'EMPLACEMENTS A DES VEHICULES PRIVILEGIES**
PARKPLATZKONTROLVORRICHTUNG MIT DYNAMISCHER ZUORDNUNG VON PLÄTZEN AN BEVORZUGTE FAHRZEUGE
PARKING CONTROL SYSTEM WITH DYNAMIC ALLOCATION OF PARKING PLACES TO PRIORITIZED VEHICLES

(30) Priorité: 23.07.2010 FR 1003130; 09.07.2010 CH 11202010; 09.07.2010 CH 11212010
(43) Date de publication de la demande: 15.05.2013
(73) Titulaire: Menoud, Edouard, 1228 Plan-les-Ouates (CH)
(72) Inventeur: Menoud, Edouard, 1228 Plan-les-Ouates (CH)
(74) Mandataire: Gaglione, Renaud
(86) Numéro de dépôt international: PCT/EP2011/061047
(87) Numéro de publication internationale: WO 2012/004191

(56) Documents cités:
- EP-A1- 2 312 548
- FR-A1- 2 872 321
- US-A- 6 081 205
- US-A1- 2009 177 580
- US-A1- 2011 068 739

## Description

L'invention se rapporte à un dispositif de contrôle du stationnement de véhicules automobiles comprenant plus particulièrement un contrôleur de processus ainsi que des moyens de détection et des moyens de signalisation destinés à des emplacements de stationnement, le contrôleur de processus, en vue d'informer un automobiliste qui est au volant de son véhicule et en recherche d'un emplacement libre de stationnement, du droit de stationner, pilotant les moyens de signalisation pour enclencher un état de signalisation en fonction d'un calcul tenant compte des emplacements libres de stationnement détectés par les moyens de détection.

Aujourd'hui, face à l'augmentation du trafic automobile et aux nuisances associées, une volonté politique de favoriser certaines catégories de véhicules écologiques se dessine. Il s'agit d'abord des véhicules électriques considérés comme non polluants. Ainsi, la politique de stationnement est un des paramètres important permettant d'inciter le citoyen à s'orienter vers ce type de véhicules.

Jusqu'à ce jour, de nombreuses solutions permettant de contrôler l'usage des places de stationnement sont déjà en application. On distingue principalement les places dites en voirie ou ouvertes et les places dites en ouvrage ou fermées.

Lorsqu'il s'agit de places ouvertes, on distingue essentiellement deux types de dispositifs de contrôle que sont les horodateurs et les parcmètres.

Les horodateurs délivrent un ticket que l'usager ira placer derrière le pare-brise du véhicule permettant ainsi au contrôleur de vérifier le respect des règles de stationnement et en particulier le paiement de la taxe.

Les parcmètres enregistrent, pour chacune des places, l'état du moment de la place et en particulier le fait que la taxe a été payée ou non. L'affichage du parcmètre indique aussi l'état des diverses places afin de permettre au contrôleur ou à l'usager qui se présente devant l'appareil de vérifier l'état des opérations de stationnement.

Les paiements par téléphone portable utilisent les mêmes fonctions qu'un parcmètre avec cette différence physique que le moyen local est remplacé par un serveur qui accepte les paiements, enregistre les temps payés par emplacement puis les met à disposition d'autres usagers comme le contrôleur.

Des combinaisons de parcmètres et de chargeurs électriques permettant aux véhicules traditionnels de stationner et aux véhicules électriques d'être rechargés tout en stationnant sur les mêmes emplacements sont décrits dans le document US 6 081 205. Des moyens de paiement sont installés sur les bornes de stationnement et de recharge électrique. Ils communiquent avec des contrôleurs de processus installés dans les bornes ou dans une borne principale et servent ainsi de moyens détectant l'occupation d'un emplacement payé. Des écrans LCD sont également installés sur les bornes et sont en communication avec les contrôleurs de processus. En réponse à une nouvelle occupation détectée, le contrôleur de processus commande le moyen d'affichage de la borne utilisée pour informer l'utilisateur de la durée restante de stationnement ou de recharge électrique.

Un dispositif de contrôle d'une pluralité d'emplacements de stationnement de véhicules automobiles est également connu du document WO 2009/154787. Des moyens de détection acoustique, électromagnétique, par radiofréquence, optique ou des moyens détectant un mouvement sont prévus pour détecter la présence ou l'absence d'un véhicule sur des emplacements de stationnement. Ils transmettent ces informations à des contrôleurs de processus installés dans des bornes de stationnement, disposées en correspondance avec les emplacements de stationnement.

Des tours lumineuses visibles d'une certaine distance par un automobiliste et munies d'une lampe verte et d'une lampe rouge sont installées en correspondance avec les emplacements de stationnement. Elles sont en communication avec les contrôleurs de processus. En vue d'informer un automobiliste en recherche d'un emplacement libre de stationnement, du droit de stationner, le contrôleur de processus, à chaque libération ou occupation détectée, enclenche la lampe verte ou la lampe rouge de la tour lumineuse destinée à l'emplacement de stationnement nouvellement libéré ou occupé.

Les contrôleurs de processus peuvent aussi être en communication avec un serveur de gestion des emplacements. Dans ce cas, les tours lumineuses sont en communication avec ce serveur, qui, en vue d'informer un automobiliste en recherche d'un emplacement libre de stationnement, du droit de stationner, enclenche la signalisation des tours lumineuses pour indiquer que les emplacements sont libres ou occupés.

Un dispositif de contrôle d'une pluralité d'emplacements de stationnement de véhicules automobiles est encore connu du document FR 2 872 321. Des boucles magnétiques sont installées pour détecter la présence ou l'absence d'un véhicule sur les emplacements de stationnement. Elles transmettent ces informations à des contrôleurs de processus installés dans des bornes de stationnement et de recharge électrique pour certaines d'entre elles, disposées en correspondance avec les emplacements de stationnement. Des cabochons lumineux munis d'une lampe verte et d'une lampe rouge sont également installés sur les bornes.

Les emplacements de stationnement sont réservés de façon permanente ou de façon temporaire à des usagers enregistrés dans la base de données d'un serveur communiquant avec les contrôleurs de processus. En vue d'informer un tiers non enregistré dans la base de données du serveur et en recherche d'un emplacement libre de stationnement, du droit de stationner, le contrôleur de processus, à chaque occupation d'un emplacement de stationnement détectée par la boucle magnétique, enclenche la lampe rouge du cabochon lumineux de la borne destinée à l'emplacement de stationnement. Ainsi, le tiers sait qu'il ne peut rester sur cet emplacement de stationnement.

Dans l'art antérieur précédemment indiqué, la détection physique ou via le paiement, de l'occupation d'un emplacement de stationnement enclenche un moyen d'affichage ou de signalisation destiné cet emplacement même.

Un dispositif de contrôle d'une pluralité d'emplacements de stationnement de véhicules automobiles conforme à celui indiqué en introduction est connu du document WO 2002/097736. Des moyens de paiement sont installés sur des bornes destinées aux emplacements de stationnement. Ils communiquent à un serveur de gestion l'état des emplacements de stationnement au regard du paiement d'un temps de stationnement et servent ainsi de moyens détectant l'occupation d'un emplacement payé ou la disponibilité d'un emplacement non payé. Des diodes électroluminescentes sont également installées sur les bornes.

Un serveur de réservation détermine un emplacement de stationnement à réserver en fonction de données formulées par un automobiliste dans une requête, notamment le lieu, le jour et l'heure de stationnement souhaités et en tenant compte des emplacements disponibles détectés par les moyens de paiement. En vue d'informer un tiers n'ayant pas de réservation et en recherche d'un emplacement libre de stationnement, du droit de stationner, le serveur de réservation via le serveur de gestion enclenche au jour et à l'heure prévus les diodes électroluminescentes de la borne destinée à l'emplacement de stationnement réservé. Le tiers sait ainsi qu'il ne peut prendre cet emplacement de stationnement réservé par l'automobiliste.

Dans cet art antérieur, l'emplacement de stationnement qui fait l'objet de la signalisation résulte d'un calcul déterminant le ou les emplacements les plus proches de celui souhaité par l'automobiliste dans sa requête en réservation, les moyens de paiement servant de moyens de détection permettant au serveur de réservation de connaître les emplacements libres de stationnement.

Ainsi, à ce jour il n'existe que deux types de combinaison pour le stationnement en voirie, soit celle décrite ci-dessus ne donnant aucun privilège aux véhicules électriques ou celle qui consiste à réserver des places spécifiques souvent sous-utilisées et généralement placées hors du coeur de la cité.

Les parkings fermés ou en ouvrage sont essentiellement constitués de barrières de contrôle des entrées et sorties, ces dernières étant associées à un dispositif de contrôle de paiements. Fréquemment, ces parkings sont équipés de détecteurs de présence qui activent un signal lumineux permettant à l'automobiliste au volant de son véhicule et en recherche d'un emplacement, de visualiser rapidement les emplacements libres. Dans ce type de parking, la méthode en usage consiste à réserver des emplacements fixes qui sont destinés soit aux véhicules conventionnels soit aux véhicules dits écologiques ou alors ils sont mixés mais sans processus dynamique de favoritisme d'une des catégories.

L'invention a pour but d'encourager l'arrivée, sur le marché, des véhicules écologiques et en particulier des véhicules électriques en les privilégiant, lors de la recherche d'emplacements de stationnement.

A cet effet, l'invention a pour objet un dispositif conforme à celui rappelé en introduction, caractérisé en ce que le contrôleur de processus, à chaque libération ou chaque occupation d'un emplacement détectée par les moyens de détection et traitée par le contrôleur de processus, enclenche l'état de la signalisation du droit de stationner d'un nombre minimum de moyens de signalisation lorsqu'il constate qu'il n'y a plus que ce nombre minimum d'emplacements libres de stationnement ou d'un nombre de moyens de signalisation calculé en pourcentage des emplacements libres de stationnement ou, lorsque les moyens de détection comprennent des moyens d'identification de véhicules à privilégier, en pourcentage d'emplacements de stationnement occupés par des véhicules identifiés par les moyens d'identification, de sorte à allouer de façon dynamique ce nombre minimum ou ce pourcentage d'emplacements libres de stationnement à des véhicules à privilégier.

L'apport de la présente invention réside dans l'idée de maintenir, dans une aire de stationnement favorablement située de la périphérie jusqu'au coeur de là cité, des emplacements pour tous les types de véhicules mais en privilégiant les véhicules écologiques par rapport aux véhicules traditionnels sans monopoliser, de manière rigide, arbitraire et souvent excessive, les espaces réservés aux dits véhicules écologiques. Cette idée engendre une amélioration de l'utilisation du sol et surtout favorise le transfert vers les véhicules écologiques pratiquement sans que le monde politique n'intervienne financièrement.

La mise en application peut se faire au travers des dispositifs de contrôle du stationnement disposant d'un calculateur de processus qui cherche à connaître les besoins en emplacements pour véhicules à privilégier. Comme cela sera précisé par les exemples de réalisation de l'invention, les dispositifs de contrôle du stationnement disposant d'un contrôleur de processus pourront être un horodateur, une borne monétique, un serveur ou encore une centrale de gestion.

Ainsi, à chaque libération d'une place de stationnement, un algorithme évaluera la situation et enclenchera la signalisation d'allocation correspondant au résultat du calcul. Cette évaluation peut-être basée sur un nombre de places minimum à maintenir libres pour les véhicules à privilégier et donc au détriment des véhicules conventionnels, ou en fonction d'un pourcentage par rapport aux emplacements déjà occupés par des véhicules à privilégier ou encore par l'ensemble des places de stationnement disponibles.

Chaque emplacement dispose d'un détecteur de présence de véhicules dont l'information, traitée par l'algorithme, permet de ne signaler que les emplacements disponibles pour les véhicules autorisés.

Cette évaluation peut être complétée par une analyse de paramètres divers tels que les habitudes du lieu extraits d'une mémoire ou résultant de l'analyse de l'historique en fonction de la semaine, du jour et de l'heure voire en fonction d'événements pertinents préalablement connus.

Cette dernière description correspond à ce qu'il est fréquemment appelé l'auto-apprentissage. L'un des principes est que la mémoire des références est composée de deux secteurs, l'un dit de référence et l'autre dit de suivi. Ces secteurs sont divisés en zones horaires, journalières, hebdomadaires et mensuelles. Dans la première zone seront indiquées les valeurs initiales de référence fixée par l'opérateur. Durant la première année, toutes les valeurs d'occupation des places privilégiées seront mémorisées dans le secteur de suivi qui comporte la même composition horaire, journalière, hebdomadaire et mensuelle.

Dès la deuxième année, la nouvelle valeur de référence sera la moyenne entre la valeur du tableau initial et celle du tableau de suivi. A partir de la deuxième année, le tableau de suivi est mis à jour en modifiant sa valeur, celle de l'année dernière étant moyennée avec la nouvelle valeur du moment. De plus, dès la troisième année, l'influence de la valeur initiale est baissée à un tiers alors que la nouvelle valeur de suivi compte pour deux tiers. En poursuivant, durant la troisième année, la valeur de suivi est composée pour deux tiers de la valeur mémorisée et pour un tiers de la valeur de la nouvelle année. De plus, la valeur de référence n'est plus prise en compte. Ainsi, le système a appris à connaître le besoin et s'adapte progressivement à la demande, sur trois ans dans l'exemple décrit.

A noter que le contrôleur de processus peut être commandé à distance pour modifier le nombre minimum ou le pourcentage pris en compte dans le calcul d'allocation dynamique.

Accessoirement, on peut aussi prendre en compte des critères d'optimisation de la charge sur le réseau électrique ou de la puissance de conversion d'une borne ou d'un réseau de bornes et ainsi orienter les véhicules sur des bornes moins chargées ou moduler les charges en fonction des disponibilités et des tarifs des réseaux.

Cette allocation sera l'objet d'une mise à jour de la signalisation avec activation d'une éventuelle réservation qui est affichée de manière à permettre à l'automobiliste qui est au volant de son véhicule et en recherche d'une place libre, de connaître son droit d'y stationner ou non selon qu'il est au volant d'une voiture à privilégier ou non.

La notion de véhicule électrique est facile à saisir, toutefois, elle peut être étendue à des véhicules à privilégier tels les voitures thermiques en libre service ou auto partage, « car sharing » en anglais, qui malgré le type de propulsion sont fortement orientées vers le respect de l'écologie, les voitures d'un service de police, d'un service médical, des voitures pour handicapés lorsque l'aire de stationnement le permet, des véhicules de livraison à qui des emplacements de stationnement peuvent être bloqués durant certaines tranches horaires des véhicules propriété des résidents, ceci dans la mesure où les usagers de ces services disposent d'un moyen d'identification comme une prise électrique pour les véhicules électriques, un marquage spécifique, une carte à puce à contact ou sans contact, du type RFID ou équivalent, le dit moyen donnant au porteur des avantages similaires que ceux dont disposent les usagers des véhicules électriques.

Il est judicieux de préciser que ce dispositif peut faire appel aux dernières évolutions technologiques qui permettent entre autre, de coupler plusieurs bornes entre elles ou avec une centrale afin de traiter comme un seul ensemble de grandes aires de stationnement et de disposer d'images électroniques des emplacements de stationnent à des fins d'intervention d'exploitation, policière, d'information des usagers ou simplement de mise à disposition des diverses technologies spécialisées d'aide à la planification d'itinéraires ou d'informations envoyées via GSM/GPRS. Les diverses bornes ou serveurs sont couplés par câble ou radio à la centrale de gestion ceci à des fins de traitement d'une aire comportant une pluralité de bornes et à des fins d'information des exploitants et des automobilistes.

Le dispositif comporte les éléments nécessaires au contrôle du stationnement sur la voie publique et en particulier au contrôle du paiement de la taxe de stationnement, à la conversion du paiement en temps de stationnement, à l'attribution du temps payé au moyen d'un ticket pour les horodateurs ou d'une information mise en mémoire et affichée sur l'écran pour les parcmètres ou encore au moyen d'une information affichée pour les bornes reliées par radio ceci à destination de l'usager et en plus de la signalisation destinée à l'automobiliste encore au volant et en recherche d'un emplacement disponible.

le type de véhicule est reconnu au moyen de la vérification de la présence d'une fiche électrique introduite dans la prise de recharge ou indirectement au moyen de la mesure de l'énergie de recharge pour les véhicules électriques couplés au dispositif de charge ou au moyen d'un dispositif de saisie d'une information tel qu'un lecteur de cartes ou un bouton poussoir permettant d'identifier le dit véhicule.

Les emplacements à contrôler sont munis d'un dispositif d'affichage permettant de signaler des informations telles que les caractéristiques d'identification du véhicule, de l'opération de stationnement et du chargement énergétique.

L'invention s'étend à un programme informatique enregistré sur un support sous la forme d'instructions qui, lues par un contrôleur de processus selon le dispositif de contrôle de stationnement décrit précédemment, permettent à ce contrôleur de processus, à chaque nouvelle information reçue de moyens de détection représentant une libération ou une occupation d'emplacements de stationnement, de déterminer un nombre représentant les emplacements libres de stationnement, de constater que ce nombre atteint un minimum ou de calculer un pourcentage de ce nombre ou des emplacements occupés par des véhicules identifiés lorsque les moyens de détection comprennent des moyens d'identification de véhicules à privilégier, et d'envoyer une information représentant l'enclenchement de ce nombre minimum ou de ce pourcentage de moyens de signalisation destinés aux emplacements libres de stationnement.
Les figures ci-dessous représentent, à titre non limitatif, quelques types de réalisations.
La figure 1 présente un horodateur de face.
La figure 2 présente l'horodateur de la figure 1 vu de l'arrière et couplé avec quatre bornes auxiliaires.
La figure 3 présente une aire de stationnement en voirie contrôlée par deux bornes monétiques et dix bornes auxiliaires.
La figure 4 présente une aire de stationnement en voirie contrôlée par des bornes reliées par radio au serveur d'un prestataire.
La figure 5 présente la coupe d'une section de parking en ouvrage.
La figure 6 présente la vue en plan d'une section de parking en ouvrage.

Les figures 1 et 2 d'illustration de l'invention font intervenir un horodateur traditionnel avec vue de face 1 et vue de l'arrière 2. La vue de face présente l'affichage 3 destiné à un usager qui est devant l'appareil, les boutons de sélection de l'emplacement de stationnement 4, l'entrée pour la monnaie 5 ou les cartes à puce 6, les boutons de fonction de paiement 7, le lecteur de cartes à puce sans contact RFID 8, la sortie des tickets 9 et le compartiment sécurisé contenant la monnaie 10. Le même horodateur est présenté vu de la chaussée avec le numéro de l'emplacement de stationnement 11, la prise de distribution électrique 13 pour la place de stationnement N° 1. L'arrivée de l'énergie pour la recharge des véhicules électriques est référencée 14 et le départ des couplages vers les bornes auxiliaires, 15.

L'affichage de signalisation du droit de stationner ou non pour un véhicule non électrique peut être composé d'un signal d'interdiction de stationner qui est retro-éclairé 12 ou d'un affichage du droit de stationner pour les seuls véhicules électriques 31. La signalisation d'autorisation ou d'interdiction peut-être du type autorisation 31 avec le signal voiture électrique qui devient lumineux comme sur la borne 18 ou interdiction 31 avec l'interdiction de stationner pour les véhicules thermiques comme indiqué sur l'autre borne 19.

Les bornes auxiliaires 21, 30, 18, 19 sont composées du numéro de l'emplacement qu'elles traitent 22, de la prise de distribution électrique 24, et d'un organe de saisie 25 qui peut être un clavier ou un lecteur de cartes à puce.

A noter que les bornes auxiliaires peuvent être simples ou doubles, c'est-à-dire comporter une ou deux prises de recharge électrique.

La borne peut aussi alimenter un chargeur sans contact, donc sans fil, qui travaille par induction électromagnétique 26 et peut être équipée d'un détecteur de présence de véhicules qui peut être du type ultrasonique et monté dans la borne 27 ou enterré du type boucle magnétique placée sous le véhicule 28.

Pour des raisons d'esthétique, la borne peut prendre la forme des potelets de trottoir existants 29, 30 avec un bandeau lumineux 33 ou un spot 29 qui met en évidence la signalisation de l'interdiction pour les véhicules non privilégiés et qui peut être utilisée pour mettre en évidence une infraction.

Un affichage 17 peut indiquer à l'usager la prochaine borne disponible en cas d'absence locale de disponibilité ou pour proposer un tarif plus favorable.

La figure 3 présente une aire de stationnement en voirie contrôlée par deux bornes monétiques 40, 41 et neuf bornes auxiliaires. L'une des bornes monétique 40 est tournée avec les organes monétiques face au trottoir et comporte en face arrière, les moyens de couplage d'un véhicule électrique. L'autre des bornes 41 est tournée avec les moyens monétiques face aux véhicules, tel que cela arrive quelques fois. Cette borne comporte deux moyens de couplage des véhicules électriques placés sur chacun des côtés 44, 45. La première borne monétique 40 est reliée avec six bornes auxiliaires 38 traitant chacune une place de stationnement. La deuxième borne monétique 41 est reliée avec trois bornes auxiliaires 39, traitant chacune deux places de stationnement. Les bornes auxiliaires 38 et 39 sont analogues à celles présentées à la figure 2 et sont notamment équipées de prises 13 pour la recharge de véhicules électriques et de moyens de signalisation 29 et 33.

Il est opportun de mentionner que les bornes disposent d'un moyen de détection du type de véhicule et en particulier des véhicules électriques. Cette détection peut être faite en mesurant la présence d'une fiche électrique, en mesurant le courant de recharge ou l'impédance électrique du dispositif de recharge, ou encore, lorsque le véhicule n'est pas couplé car ne nécessite pas de recharge, ce sera la borne de paiement qui posera la question immédiatement après la sélection et permettant ainsi à l'usager de préciser au moyen du bouton 16, figure 1, qu'il s'agit d'un véhicule électrique.

Analyse d'une opération de stationnement. A ce stade, il est nécessaire de connaître la consigne qui, en l'occurrence et pour les besoins de l'explication, indique qu'il faut privilégier au moins une place par borne monétique.

Dans l'exemple représenté par la figure 3, il reste deux places libres 42, 43 contrôlées par la borne 40 et toutes les places sont munies d'un détecteur de véhicules. Ainsi, n'importe quel véhicule peut prendre l'une des places 42 ou 43 et se garer. Supposons qu'il prenne la place 42. L'opérateur passe vers la borne monétique, sélectionne sa place 4 puis paye en 5 ou en 6, et s'en va. Il peut, s'il le désire prendre un ticket en récépissé qu'il peut garder sur lui ou mettre derrière son pare-brise selon les exigences de l'exploitant.

S'il s'agit d'un véhicule électrique, l'opérateur présente sa carte d'identification devant la borne puis raccorde son câble 69 et s'en va.

A ce moment, le calculateur de processus constate qu'il n'y a plus qu'une place 43 de libre et va donc enclencher la signalisation de réservation de cette place 43 afin de privilégier l'arrivée d'un véhicule électrique.

Si le prochain véhicule à se garer est un véhicule électrique, alors l'usager pourra stationner et aller s'acquitter sur la borne monétique de ses taxes de stationnement et de recharge le cas échéant, la signalisation de réservation s'arrêtant aussi à ce moment là. Si par contre, le prochain véhicule est un véhicule traditionnel qui force le stationnement qui lui est interdit, alors, la signalisation reste active, mettant ainsi en évidence la volonté de tricher de l'usager. De plus, lorsqu'il arrive sur la borne et qu'il sélectionne sa place, un message en texte l'informe qu'il ne peut obtenir de temps de stationnement et lui signale qu'il est en infraction. S'il persiste, l'affichage de la borne auxiliaire peut être maintenu actif afin d'attirer l'attention du public et des surveillants et un signal peut être envoyé vers le service de contrôle voire à la police via la centralisation.

Lorsque les bornes ne disposent pas de détecteurs de véhicules du type sonique ou enterré comme les boucles à induction car elles sont encore très onéreuses, alors, c'est le processeur qui reconstitue l'état de l'emplacement en considérant que les véhicules sont présents après le déclenchement d'une opération de stationnement commençant par le paiement de la taxe et ceci pour une durée qui va jusqu'à la fin du temps payé ou jusqu'à la sélection de la place avec paiement d'une nouvelle taxe par un nouvel arrivant. Lorsque le temps d'un emplacement est écoulé, la place doit être considérée comme libre et c'est la signalisation qui indique, le cas échéant, que cette place est disponible pour un véhicule électrique.

Si le véhicule est toujours en stationnement, cette indication aura effet de mise en évidence qu'un véhicule est en dépassement de temps. Ce dernier cas de figure comporte une incertitude face à la réservation privilégiée car il n'est pas certain que la place est vraiment libre, toutefois, cette incertitude peut être levée dès qu'un véhicule électrique « détecté » quitte son emplacement. Dans ce dernier cas, cette nouvelle place sera signalée comme réservée pour un nouveau véhicule électrique ceci en ajout à la signalisation de la place précédente qui est déclarée « probablement libre mais incertain » jusqu'au début d'une nouvelle opération de stationnement.

Lorsque les systèmes sont couplés à une centrale, la notion de place par borne peut être remplacée par la notion de places par secteur, le processeur central se charge de calculer les allocations puis de les transférer aux diverses bornes. Dans ce dernier cas, il est aussi possible de renvoyer des véhicules à privilégier sur d'autres bornes ou secteurs ayant quelques disponibilités ceci avec l'aide de l'affichage 17. La centralisation permet aussi, lorsqu'il y a indentification, d'ouvrir un ou des comptes financiers ou techniques pour l'usager ceci afin qu'il ne paye que périodiquement pour les temps de stationnement ou qu'il dispose de notions de statistique ou d'autres informations.

Le paiement de l'énergie de recharge peut se faire sur la borne monétique ou être comptabilisé sur un compte correspondant à l'usager qui s'identifie ou encore être payé au moyen d'un porte-monnaie électronique disponible sur la carte. Idéalement, le câble qui a été branché sur la borne est verrouillé durant l'opération de chargement et son déverrouillage peut avoir lieu sur présentation de la carte d'identification. Cette seconde présentation peut être utilisée pour procéder au paiement de l'énergie voire du stationnement.

La figure 4 présente une aire de stationnement en voirie contrôlée par des bornes 39 reliées par radio 59 au serveur 49 du prestataire. Le principe est similaire à celui décrit ci-dessus avec dialogue d'identification de la place et de l'usager au moyen de messages de type SMS envoyés à partir du téléphone portable 63 puis payement à distance et enfin libération de l'énergie et de la signalisation le cas échéant. Chacune des bornes comporte des éléments 33 pour signaler une réservation au conducteur puis un affichage plus restreint pour l'informer de l'état de l'opération de stationnement.

En variante, cette figure présente aussi la possibilité de mélanger des places sans bornes et destinées à tous les véhicules avec des places ayant les bornes de recharge et étant sous contrôle d'allocation des privilèges. Une variante d'affichage est présentée avec le panneau 46 qui comporte la signalisation d'allocation 31. Le panneau suivant 47 comporte un affichage supplémentaire 48 permettant de signaler qu'à l'intérieur de la catégorie des véhicules électriques, selon la signalisation référencée 31, il y a une sous-catégorie, selon la signalisation référencée 32, qui pourrait être celle des véhicules en auto partage ou une autre catégorie et qui peut afficher, à certains moments, ses propres réservations à des fins de garantir les emplacements nécessaires au retour des véhicules durant la nuit ou d'autres moments.

Stationnement en ouvrage. La figure 5 présente la coupe d'une section de parking en ouvrage et la figure 6 représente la vue en plan d'une moitié de la section.

Le véhicule 50 est stationné et connecté à une borne de rechargement 53 ou 55, le véhicule 51 est en recherche d'un emplacement de stationnement, le véhicule 52 est stationné sur un emplacement non privilégié et non équipé de bornes de recharge. Au plafond, on trouve des détecteurs de véhicules 56, une signalisation d'occupation de la place 58 et la signalisation de la réservation privilégiée au moyen premier affichage 31 et d'un deuxième affichage 59 à deux textes, 65 pour « Electric-only » et 67 pour « /All car », c'est-à-dire pour « véhicules électriques seulement » et « tout véhicule ». On peut aussi imaginer placer des pavés lumineux dans le sol 57 afin d'y indiquer les emplacements réservés pour les véhicules privilégiés. Les bornes de rechargement peuvent être du type à connexion 53 ou du type à induction et sans fil 55. Elles peuvent être reliées à une borne monétique ou à un serveur permettant un paiement à distance.

Le processus de réservation peut être similaire à celui décrit ci-dessus. Toutefois, ce type de parking caractérisé par une grande concentration de véhicules sur un espace restreint, permet de définir des zones pour les véhicules à privilégier qui seules seront équipées de bornes de rechargement, zone comprise entre les emplacements 101 à 112. De plus, l'algorithme de réservation des allocations peut être organisé pour réserver de manière continue les emplacements privilégiés. Dans notre exemple, il s'agit des places 61 limitées au numéro 107, c'est-à-dire des places 101 à 107, avec deux réservations privilégiées, c'est-à-dire avec un nombre minimum de places libres privilégiées fixé à deux, cette méthode permettant d'afficher la zone allouée aux véhicules privilégiés au moyen d'un barreau continu avec longueur lumineuse active variable 60. Les affichages généraux aux entrées, à l'intérieur voire à l'extérieur du parking afficheront les disponibilités pour les deux types de véhicules 62.

Le paiement de la taxe de stationnement des parkings en ouvrage peut être traité de manière totalement indépendante du processus d'allocation des emplacements privilégiés ceci par simple contrôle des barrières d'accès d'entrée et de sortie. Il s'agit d'un processus qui, généralement fait appel à un ticket remis à l'usager en guise de droit d'entrée, ce ticket étant à nouveau présenté sur un équipement d'encaissement au moment de reprendre le véhicule. Il est aisé de coupler le paiement de la taxe de stationnement avec celui de la taxe de recharge. Un exemple est celui qui demande à l'usager d'indiquer, au moment de la saisie du ticket, s'il s'agit d'un véhicule électrique à recharger ou non et si oui (pression sur un bouton), le ticket distribué indiquera à l'usager le numéro de la place qui lui est réservée et sur lequel l'énergie pourra être libérée et comptée le cas échéant.

Judicieusement, le dispositif d'allocation dynamique peut-être un des constituants d'ilots de stationnement écologiques. Ainsi on peut organiser, dans les cités importantes et tous les deux à trois cents mètres et en particulier aux abords des points multimodaux comme les stations de RER, Metro, tram etc. souvent équipés de points « TAXI » et de station de vélos en libre usage, un périmètre que le conducteur d'un véhicule reconnu comme écologique, véhicule électrique, autopartage, objet d'un covoiturage ou encore reconnu comme peu polluant, identifie facilement et où il est favorisé dans le recherche d'un emplacement de stationnement. L'idée est qu'il ait un avantage par rapport aux véhicules carbonés individuels ceci en calculant, en temps réel et selon le modèle d'allocation dynamique décrit ci-dessus, le besoin nécessaire, ce qui évite de monopoliser de gros espaces pour ces nouveaux moyens.

## Revendications

1. Dispositif de contrôle du stationnement de véhicules automobiles comprenant un contrôleur de processus ainsi que des moyens de détection (5,6,8,13,16,24,25,26,27,28,53,55,56) et des moyens de signalisation (12,29,31,32,33,57,65,67) destinés à des emplacements de stationnement, le contrôleur de processus, en vue d'informer un automobiliste qui est au volant de son véhicule et en recherche d'un emplacement libre de stationnement, du droit de stationner, pilotant les moyens de signalisation pour enclencher un état de signalisation en fonction d'un calcul tenant compte des emplacements libres de stationnement (42,43) détectés par les moyens de détection, **caractérisé en ce que** le contrôleur de processus, à chaque libération ou chaque occupation d'un emplacement détectée par les moyens de détection et traitée par le contrôleur de processus, enclenche l'état de la signalisation du droit de stationner d'un nombre minimum de moyens de signalisation lorsqu'il constate qu'il n'y a plus que ce nombre minimum d'emplacements libres de stationnement (43) ou d'un nombre de moyens de signalisation calculé en pourcentage des emplacements libres de stationnement ou, lorsque les moyens de détection comprennent des moyens d'identification de véhicules à privilégier (8,13,16,24,53,55), en pourcentage d'emplacements de stationnement occupés par des véhicules identifiés par les moyens d'identification, de sorte à allouer de façon dynamique ce nombre minimum ou ce pourcentage d'emplacements libres de stationnement à des véhicules à privilégier.

2. Dispositif de contrôle selon la revendication 1, **caractérisé en ce que** le contrôleur de processus prend en compte des tranches horaires pour déterminer le nombre minimum ou le pourcentage d'emplacements libres de stationnement à allouer de façon dynamique.

3. Dispositif de contrôle selon la revendication 1, **caractérisé en ce que** le contrôleur de processus prend en compte des paramètres mémorisés reflétant des habitudes ou résultant d'un historique pour déterminer le nombre minimum ou le pourcentage d'emplacements libres de stationnement à allouer de façon dynamique.

4. Dispositif de contrôle selon la revendication 1 2 ou 3, **caractérisé en ce qu'il** est organisé en une ou plusieurs bornes monétiques (1,40,41) couplées à des bornes auxiliaires (18,19,21,30,38,39,53) comportant un moyen de détection (13,24,25,26,27,28) et un moyen de signalisation (29,31,33), les bornes monétiques contrôlant le processus d'allocation dynamique des bornes auxiliaires.

5. Dispositif de contrôle selon la revendication 1, 2 ou 3, **caractérisé en ce qu'**il est organisé en diverses bornes (39) comportant un moyen de détection (8,13,16,24,25,26,27,28) et un moyen de signalisation (31,32,33) et reliées à un serveur (49) contrôlant le processus d'allocation dynamique des bornes ou couplées par câble (15) ou radio (59) à une centrale de gestion.

6. Dispositif de contrôle selon la revendication 4 ou 5, **caractérisé en ce qu'il** comprend des bornes pourvus de dispositifs de recharge électrique (13,14,15,24,26,53,55) avec mesure d'un courant de recharge et **en ce que** le contrôleur de processus prend en compte une impédance électrique ou une puissance de conversion des dispositifs de recharge électrique pour déterminer le nombre minimum ou le pourcentage des emplacements libres de stationnement à allouer de façon dynamique.

7. Programme informatique enregistré sur un support sous la forme d'instructions qui, lues par un contrôleur de processus selon l'une des revendications 1 à 6, permettent à ce contrôleur de processus, à chaque nouvelle information reçue de moyens de détection représentant une libération ou une occupation d'emplacements de stationnement, de déterminer un nombre représentant les emplacements libres de stationnement, de constater que ce nombre atteint un minimum ou de calculer un pourcentage de ce nombre ou des emplacements déjà occupés par des véhicules identifiés lorsque les moyens de détection comprennent des moyens d'identification de véhicules à privilégier, et d'envoyer une information représentant l'enclenchement de ce nombre minimum ou de ce pourcentage de moyens de signalisation destinés aux emplacements libres de stationnement.

## Patentansprüche

1. Parksteuersystem für Kraftfahrzeuge, das eine Prozesssteuerung sowie Detektionsmittel (5.6.8.13.16.24.25.26.27.28.53.55.56) und Signalisierungsmittel (12.29.31.32.33.57.65.67) für Parkplätze umfasst, in welchem die Signalisierungsmittel von der Prozesssteuerung gesteuert werden, um einen signalisierenden Status einzuschalten, der sich aus einer Berechnung ergibt, die von den von den Detektionsmitteln detektierten freien Parkplätzen (42.43) abhängt, um einen Kraftfahrer, der ein Auto fährt und nach einem freien Parkplatz sucht, zu informieren über das Recht zu parken, **dadurch gekennzeichnet dass**, für jede Freigabe oder Besetzung eines Parkplatzes, die von den Detektionsmitteln detektiert wird und von der Prozesssteuerung verarbeitet wird, der Prozesssteuerung den Recht zu parken signalisierenden Status einer minimale Anzahl der Signalisierungsmitteln einschältet, wenn es aber nur diese minimale Anzahl der freien Parkplätze (43) gibt oder einer Anzahl der Signalisierungsmittel, die als Prozentsatz der freien Parkplätze ermittelt wird, oder, für den Fall dass, die Detektionsmittel Erkennungsmittel (8,13,16,24,53,55) aufweisen, die Fahrzeuge mit Vorzugsbehandlung erkennen können, als Prozentsatz der Parkplätze, die von Fahrzeugen besetzt werden, die von den Erkennungsmitteln erkannt werden, um Fahrzeugen mit Vorzugsbehandlung, diese minimale Anzahl oder diesen Prozentsatz der freien Parkplätze dynamisch zuzuteilen.

2. Parksteuersystem nach Anspruch 1, **dadurch gekennzeichnet dass**, die Prozesssteuerung Zeitlagen in Betracht zieht, um die minimale Anzahl oder den Prozentsatz der freien dynamisch zugeteilt zu werden Parkplätze zu ermitteln.

3. Parksteuersystem nach Anspruch 1, **dadurch gekennzeichnet dass**, die Prozesssteuerung gespeicherte Parameter in Betracht zieht, die Gewohnheiten zeigen oder die aus einem Verlauf stammen, um die minimale Anzahl oder den Prozentsatz der freien dynamisch zugeteilt zu werden Parkplätze zu ermitteln.

4. Parksteuersystem nach Anspruch 1, 2 oder 3, **dadurch gekennzeichnet, dass** es einen oder mehrere elektronischen Zahlungsterminals (1,40,41) umfasst, die an zusätzliche Hilfsterminals (18,19,21,30,38,39,53) gekoppelt sind, die ein Detektionsmittel (13,24,25,26,27,28) und ein Signalisierungsmittel (29,31,33) umfassen, und die elektronischen Zahlungsterminals, den dynamische Verteilungsprozess der zusätzlichen Hilfsterminals steuern.

5. Parksteuersystem nach Anspruch 1, 2 oder 3, **dadurch gekennzeichnet, dass** es verschiedene Anschlüsse (39) umfasst, die mit einem Detektionsmittel (8,13,16,24,25,26,27,28) und einem Signalisierungsmittel (31,32,33) versehen sind und mit einem Server (49), der den dynamischen Verteilungsprozess steuert oder durch Kabel (15) oder Radio (59) mit einer zentralen Steuerungseinheit verbunden sind.

6. Parksteuersystem nach Anspruch 4 oder 5, **dadurch gekennzeichnet, dass** es Anschlüsse umfasst, die mit elektrischen Aufladensvorrichtungen (13,14,15,24,26,53,55) versehen sind, die Aufladung Strommessung ermöglichen, und die Prozesssteuerung eine elektrische Impedanz oder eine Energie Umwandlung der elektrischen Aufladensvorrichtungen in Betracht zieht, um die minimale Anzahl oder den Prozentsatz der freien dynamisch zugeteilt zu werden Parkplätze zu ermitteln.

7. Computerprogramm umfassend Anweisungen, die auf einem Datenträger gespeichert sind und die einer Prozesssteuerung nach einem von Ansprüchen 1 bis 6 ermöglichen, wenn sie die Anweisungen liest, für jede von den Detektionsmitteln empfangene neue Information, die sich auf eine Freigabe oder eine Benutzung einer Parkplatz bezieht, eine Anzahl von freien Parkplätzen zu ermitteln, es festzustellen dass, diese Anzahl ein Minimum erreicht hat oder einen Prozentsatz zu ermitteln, der sich auf diese Anzahl bezieht oder auf die Parkplätze, die bereits von erkannten Kraftfahrzeugen besetzt werden, für den Fall dass, die Detektionsmittel Erkennungsmittel (8,13,16,24,53,55) aufweisen, um Fahrzeuge mit Vorzugsbehandlung erkennen zu können, und eine Information zu senden, um die minimale Anzahl oder den Prozentsatz der für die freien Parkplätzen bestimmten Signalisierungsmittel einzuschalten.

## Claims

1. Parking control system for motor vehicles comprising a process controller as well as parking place detection means (5,6,8,13,16,24,25,26,27,28,53,55,56) and signalling means (12,29,31,32,33,57,65,67), wherein the signalling means are controlled by the process controller to initiate a signalling status resulting from a calculation taking into account the free parking places (42,43) detected by the detecting means, in order to inform of the right to park, a motorist who is driving a car and looking for a free parking place, **characterised in that**, for each release or occupation of a parking place that is detected by the detection means and processed by the process controller, said process controller initiates the right to park signalling status of a minimum number of signalling means when there is no more but this minimum number of free parking places (43) or of a number of signalling means calculated as a percentage of the free parking places or, where the detection means comprise means for (8,13,16,24,53,55) identifying vehicles with preferential treatment, as a percentage of parking places occupied by vehicles identified by the identification means, so as to dynamically allocate the minimum number or the percentage of free parking places to vehicles with preferential treatment.

2. Parking control system according to claim 1, **characterised in that** the process controller takes into account time slots to determine the minimum number or the percentage of free parking places to be allocated dynamically.

3. Parking control system according to claim 1, **characterised in that** the process controller takes into account stored parameters reflecting practices or resulting from a record to determine the minimum number or the percentage of free parking places to be allocated dynamically.

4. Parking control system according to claim 1, 2 or 3, **characterised in that** it comprises one or more electronic payment terminals (1,40,41) coupled to auxiliary terminals (18,19,21,30,38,39, 53) provided with a detection means (13,24,25,26,27,28) and a signalling means (29,31,33), and wherein the electronic payment terminals controll the dynamic allocation process of the auxiliary terminals.

5. Parking control system according to claim 1, 2 or 3, **characterised in that** it comprises various terminals (39) which are provided with a detection means (8,13,16,24,25,26,27,28) and a signalling means (31,32,33) and connected to a server (49) controlling the dynamic allocation process of the terminals or coupled by cable (15) or radio (59) to a central command unit.

6. Parking control system according to claim 4 or 5, **characterised in that** it comprises terminals provided with electric charging devices (13,14,15,24,26,53,55) enabling charging current measurement and the process controller takes into account an electrical impedance or a power conversion of the electric charging devices to determine the minimum number or the percentage of free parking places to be allocated dynamically.

7. Computer program recorded on a support in form of instructions allowing, when read by a process controller according to one of claims 1 to 6, the process controller to determine a number of free parking places for each new information that is received from the detection means accounting for the release or the occupation of a parking place, to state that this number reaches a minimum or to calculate a percentage of this number or of parking places already occupied by identified vehicles where the detection means comprise means for identifying vehicles with preferential treatment, and to send an information to initiate the minimum number or the percentage of free parking place signalling means.
